# EUROPÄISCHE PATENTSCHRIFT

(11) **EP 2 557 264 B1**
(45) Veröffentlichungstag und Bekanntmachung des Hinweises auf die Patenterteilung: **21.10.2015**
(21) Anmeldenummer: 12180087.4
(22) Anmeldetag: 10.08.2012
(51) Int. Cl.: E06B 9/58, E06B 9/06

(54) **Sektionaltor**
Sectional gate
Porte sectionnelle

(30) Priorität: 10.08.2011 DE 102011052557
(43) Veröffentlichungstag der Anmeldung: 13.02.2013
(73) Patentinhaber: Alpha Deuren International BV, 6942 GB Didam (NL)
(72) Erfinder: Ruiter, Marc, 3812 SR Amersfoort (NL)
(74) Vertreter: Puschmann Borchert Bardehle Patentanwälte Partnerschaft mbB

(56) Entgegenhaltungen:
- DE-A1- 19 915 376

## Beschreibung

Die Erfindung betrifft ein Sektionaltor, dessen Torblatt aus einzelnen, gelenkig miteinander verbundenen Sektionen besteht, die in seitlichen Führungen geführt werden. Die seitlichen Führungen gehen dabei aus einem vertikalen Verlauf in einen gebogenen Verlauf, der in der Parkposition im sturzseitigen Bereich vorhanden ist, über.

Der DE 199 15 376 A1 ist ein schnell laufendes Industrietor mit einem Torblatt in Form eines Lamellenpanzers zu entnehmen. Bei diesem Torblatt sind die einzelnen schmalen Lamellen in seitlichen Führungen durch Rollen geführt, die im Sturzbereich in einen Spiralabschnitt mit einer stetig gebogenen Spiralform übergehen. Die Lamellen sind dabei aus einem Material mit einer Biegesteifigkeit kleiner 1.500 N x m² ausgebildet.

Ferner offenbar die DE 10 2005 049 585 B3 ein Hubtor, welches eine Führungsreinrichtung mit umfangsseitigen Führungsflächen und in Wickelrichtung stetig anwachsenden Radien aufweist.

Bei Sektionaltoren, die aus einzelnen breiten Sektionen bestehen, die nicht im Bereich der Abmessungen von schmalen Lamellen liegen, besteht die Problematik, dass diese nicht ohne Weiteres zu einem Wickel in der Öffnungsposition des Sektionaltores aufgewickelt werden können, ohne dass dieses Wickel zu groß wird. Ein weiterer Problempunkt besteht darin, dass sich ab einer bestimmten Torbreite die einzelnen Sektionen in dem Augenblick, wo sie in eine horizontale Lage oder dergleichen in die Parkposition kommen, durchbiegen und somit in Kontakt mit darunter liegenden, bereits aufgewickelten Lamellen kommen können.

Die Aufgabe der Erfindung besteht darin, die Nachteile des Standes der Technik zu beseitigen und für die miteinander verbundenen Sektionen eines Sektionaltores oder dergleichen Führungen im seitlichen Bereich in einer Parkposition im sturzseitigen Bereich zu schaffen, die ein schnelles Öffnen des Torblattes zulassen, wobei der Parkraum, auch bei breiten Sektionen, nur geringe Abmaße aufweisen soll. Ferner soll bei einer derartigen seitlichen Führung auf eine stetig steigende Spirale oder Spiralform verzichtet werden, um eine solche Führung kostengünstiger herstellen und einfacher und schneller montieren zu können.

Die Aufgabe der Erfindung wird durch die Merkmale der Ansprüche 1 und 3 gelöst. Die Unteransprüche geben dabei eine weitere Ausgestaltung des erfindungsgemäßen Gedankens wieder.

In einer ersten bevorzugten Ausführungsform wird zur Lösung der Aufgabe bei den seitlichen Führungen, die aus einem im Wesentlichen vertikalen Verlauf in einen gebogenen Verlauf übergehen, die Form von einzelnen aneinander stoßenden, im Wesentlichen sich fortsetzenden Kreisbogensegmenten gewählt, die konzentrisch mit ihren Radien aufgebaut sind. Die Radien verjüngen sich stetig zum Inneren eines Wickels, der aus den einzelnen, miteinander gelenkig verbundenen Sektionen des Sektionaltores besteht. Um einen derartigen Wickel mit seitlichen Führungen ausführen zu können, wird auf die Verwendung von einfach herzustellenden Kreisbogensegmenten zurückgegriffen, die alternierend auf mindestens zwei, durch eine Distanz beabstandete, Kreisbogensegmentmittelpunkte bezogen werden. Dieses bedeutet, dass ein erstes Kreisbogensegment nach dem im Wesentlichen vertikalen Verlauf der Führung vorhanden ist. Dieser Kreisbogenabschnitt kann eine unterschiedliche Längenerstreckung aufweisen, die jedoch nicht über einen Halbkreis hinausgeht. Diese Form des Kreisbogensegmentes ist auf einen ersten Kreisbogensegmentmittelpunkt bezogen. Das sich an das erste Kreisbogensegment lückenlos anschließende weitere Kreisbogensegment wird jedoch nicht auf den gleichen Kreisbogensegmentmittelpunkt bezogen, sondern auf einen weiteren Kreisbogensegmentmittelpunkt, der um eine Distanz beabstandet zu dem ersten liegt. Dabei ist das sich anschließende Kreisbogensegment im Wesentlichen in seiner Längenerstreckung einem Halbkreis nachempfunden. Das sich an dieses Kreisbogensegment anschließende weitere Kreisbogensegment wird wieder auf den ersten Kreisbogensegmentmittelpunkt bezogen. Die weiteren sich anschließenden Kreisbogensegmente werden alternierend auf die beiden Kreisbogensegmentmittelpunkte bezogen. Gleichzeitig werden die verwendeten Radien für derartige Kreisbogensegmente stets immer kleiner gewählt, so dass zwangsläufig eine sich nach innen verjüngende seitliche Führung für die Sektionen des Sektionaltores entsteht, die die Form eines Wickels in der Parkposition aufweist. Dadurch, dass heute in zunehmendem Maße die Sektionen mit einer Verglasung ausgestattet werden, erfolgt gleichzeitig eine Verbreiterung der Sektionen, was zu einer Vergrößerung des Wickels führt. Um jedoch eine Verringerung des Wickeldurchmessers zu erzielen, wird die Längenerstreckung des ersten Kreisbogensegmentes vorzugsweise unterhalb einer Halbkreisform ausgeführt. Ferner trägt der vertikale Verlauf der Führungsschiene dazu bei, die Abmaße des Wickels zu verringern, wenn die Führungsschiene einen, zum Gebäudeinneren gerichteten, schrägen Verlauf aufweist.

In einer weiteren bevorzugten Ausführungsform werden Kreisbogensegmente verwendet, deren Radien ebenfalls unterschiedlich sind und zur Wickelmitte hin immer kleiner werden, wobei jedoch die Längenerstreckung dieser verwendeten Kreisbogensegmentabschnitte im Wesentlichen bei 120° eines Kreisumfanges liegt. Auch bei dieser bevorzugten Ausführungsform werden die aneinander stoßenden Kreisbogensegmente jeweils auf unterschiedliche Kreisbogensegmentmittelpunkte bezogen. Dieses können bei einer 120°-Ausführung der Kreisbogensegmente drei Kreisbogensegmentmittelpunkte sein. Diese drei Kreisbogensegmentmittelpunkte bilden quasi ein gleichschenkeliges Dreieck, von dessen Eckpunkten jeweils die Radien für die aneinander stoßenden einzelnen Kreisbogensegmente abwechselnd abgehen. Ausgehend von dem im Wesentlichen vertikalen Abschnitt der Führung erstreckt sich unter einem ersten Radius ein erstes Kreisbogensegment, welches von einem ersten Kreisbogensegmentmittelpunkt ausgeführt wird. Hieran schließt sich von einem zweiten Kreisbogensegmentmittelpunkt aus ein unter einem kleineren zweiten Radius und von dem dritten Kreisbogensegmentmittelpunkt ein weiterer dritter Radius an. Die Radien sind dabei in ihren Abmessungen so gewählt, dass auch hier zwischen den einzelnen Führungsabschnitten ein Zwischenraum in der Größe vorhanden ist, dass breite Sektionen des Sektionaltores in der Parkposition nicht aneinander zu liegen kommen.

Der zwischen den benachbarten Kreisbogensegmenten jeweils vorhandene Zwischenraum, der bei allen bevorzugten Ausführungsbeispielen so groß gewählt ist, dass auch entsprechend hohe Sektionen des Sektionaltores in den Wickel sauber einfahren können, ohne benachbarte Sektionen zu berühren kann, durch eine Änderung der Abmessung der einzelnen Radien der Kreisbogensegmente beeinflusst werden.

Eine derartige seitliche Führung kann somit aus mehreren Einzelstücken bestehen, die beispielsweise gebogen oder gegossen werden. Es ist jedoch auch möglich, dass die einzelnen Kreisbogensegmente biegetechnisch hergestellt werden, um auf einer Montageplatte mittels Führungsstößen aneinandergesetzt zu werden.

Um eine saubere Führung für die einzelnen Sektionen zu gewährleisten, wird als verwendetes Profil für die seitlichen vorgenannten Führungen vorzugsweise ein C-Profil gewählt. Die Führungen können aber auch jede andere Form aufweisen, die eine geeignete Führung erlauben. Derartigen Führungen können ganz oder bereichsweise oder teilweise aus Kunststoff oder Leichtmetall oder dergleichen hergestellt werden.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugzeichen verwendeten Begriffe und zugeordneten Bezugzeichen verwendet. In der Zeichnung bedeutet:
- Fig. 1: Eine perspektivische Ansicht auf ein Sektionaltor mit einer seitlich dargestellten Führungsanordnung;
- Fig. 2: einen Teilausschnitt aus der im sturzseitigen Bereich angeordneten wickelartigen Führung in einer ersten bevorzugten Ausführungsform;
- Fig. 3: eine weitere bevorzugte Ausführungsform einer Wickelanrichtung;
- Fig. 4: eine bevorzugte Ausführungsform eines Führungsprofils im Querschnitt.

Die in der Figur 1 schematisch in einer perspektivischen Darstellung dargestellte Ausführung eines Sektionaltores mit vertikalen seitlichen Führungen 1, in denen entsprechende Sektionen 18 eines Torblattes geführt werden, ist exemplarisch zu sehen. An den Verlauf der im Wesentlichen vertikalen Führung 1 setzt sich im oberen Bereich eine seitliche, gebogene Führung 2 fort, die in dem Ausführungsbeispiel auf einer Montageplatte 13 als Wickel, bestehend aus einzelnen Kreisbogensegmenten 3, 4, 5, 6 aufgebaut ist. Distanziert zu der dargestellten Montageplatte 13 ist im abstehenden Bereich ein Distanzprofil 12 vorhanden, damit die beiden seitlichen Führungen stets auf einer genauen, nicht veränderbaren Distanz gehalten werden. Komplettiert wird das Sektionaltor durch eine Federeinheit 17 zum Gewichtsausgleich für das Torblatt des Sektionaltores. Es sei angemerkt, dass natürlich auch Sektionaltore ohne eine solche Federeinheit 17 mit den noch im Einzelnen zu beschreibenden Führungen 2 verwendet werden können.

Die vertikale Führung 1 ist im unteren Bodenbereich durch eine Befestigung 38 an einem Zargenholm 39 so angebracht, dass gegenüber der Befestigung 38 ein zum Gebäudeinneren gerichteter schräger Verlauf der Führung 1 vorhanden ist, der durch eine Distanz 40 zwischen der Zarge 39 und der Führung 1 verdeutlicht wird. Ein solcher schräger vertikaler Verlauf 1 ist nicht zwingend notwendig, jedoch wird dadurch das Einfahren der Sektionen 18 in den Wickel erleichtert.

In der Ausschnittdarstellung gemäß der Figur 2 wird die obere seitliche Führung 2, die als Wickel ausgeführt ist, in einer vergrößerten Darstellung noch einmal wiedergegeben. An die vertikale Führung 1 schließt sich über einen Führungsstoß 7 das erste Kreisbogensegment 3 an. Dieses Kreisbogensegment 3 umfasst keine komplette Halbkreisform, sondern einen in seiner Länge gekürzten Kreisbogenabschnitt und bezieht sich auf einen Kreisbogensegmentmittelpunkt 16. Dieses Kreisbogensegment 3 erstreckt sich bis zu einem Führungsstoß 8. Das sich an den Führungsstoß 8 anschließende Kreisbogensegment 4, das einen im Betrag kleineren Radius als das Kreisbogensegment 3 aufweist ist in dem Ausführungsbeispiel der Figur 2 im Wesentlichen als Halbkreisbogen ausgeführt und bezieht seinen Mittelpunkt auf einen Kreisbogensegmentmittelpunkt 15. Durch die alternierende Vorgehensweise zwischen den durch eine Distanz X festgelegten beiden Kreisbogensegmentmittelpunkten 15,16 ist es möglich, durch die im Wesentlichen einzelnen kreisbogenförmigen Abschnitte einen sich mit verringernden Radien aufbauenden, enger werdenden Wickel, wie er in der Figur 2 dargestellt ist, aufzubauen. So schließt sich an das zweite Kreisbogensegment 4 über einen Führungsstoß 9 das dritte Kreisbogensegment 5 an. Dieses Kreisbogensegment 5 wird nicht auf den Kreisbogensegmentmittelpunkt 15 sondern auf den distanzierten Kreismittelpunkt 16 bezogen. An das dritte Kreisbogensegment 5 schließt sich in diesem Ausführungsbeispiel das vierte Kreisbogensegment 6 über einen Führungsstoß 10 an. Dieses Kreisbogensegment 6 hat seinen Mittelpunkt in dem Kreisbogensegmentmittelpunkt 15.

Wie die vorhergehende Beschreibung deutlich macht, wird durch die Verringerung der Abmaße der Radien für die einzelnen Kreisbogensegmente 3, 4, 5, 6 und der alternierenden Verwendung der Kreisbogensegmentmittelpunkte 15, 16 ein immer enger werdender Wickel einer seitlichen Führung hergestellt. Es sei angemerkt, dass sich neben dem hier als letztes dargestellten vierten Kreisbogensegment 6 hier weitere Kreisbogensegmente anschließen können. Dieses ist eine Frage der Höhe der einzelnen Sektionen 18 des Sektionaltores als solches.

Die zuvor genannten Kreisbogensegmente 4, 5, 6 sind im Wesentlichen als einzelne Halbkreissegmente mit einem jeweils veränderten Radius in sich ausgebildet. Ausschließlich das erste Kreisbogensegment 3 kann eine geringere Erstreckung als eine Halbkreisform aufweisen. Zwischen den einzelnen Kreisbogensegmenten 3, 4, 5, 6 sind Führungsstöße 7, 8, 9, 10 ausgebildet, die für die einlaufenden Sektionen Wendepunkte im Ablauf darstellen. Befestigt werden die aus den Kreisbogensegmenten 3, 4, 5, 6 bestehenden seitlichen Führungen auf einer Montageplatte 13 mittels Befestigungen 11.

Zwischen den immer enger werdenden Führungsprofilen des dargestellten Wickels in der Figur 2 sind relativ große Zwischenräume 19 bewusst vorhanden, damit benachbarte Sektionen 18 des Sektionaltores sich beim Aufwickeln in der Parkposition nicht berühren. Dieser Zwischenraum 19 kann bei höheren Sektionen 18 auch größer gestaltet werden, es ist jedoch auch möglich, dass der Zwischenraum 19 verkleinert wird, in einem solchen Fall, werden die Sektionen 18 in einer geringeren Höhe verwendet.
Eine solche Maßanpassung ist beispielsweise durch Veränderung der Radien der Kreisbogensegmente 3, 4, 5, 6 und der Distanz X möglich. Bei dem Ausführungsbeispiel der Figur 2 sind durch die Distanz X die beabstandeten Kreisbogensegmentmittelpunkte 15,16 quasi auf einer Linie angeordnet. Diese Linie geht in dem Ausführungsbeispiel durch den Bereich der Führungsstöße 8, 9 und 10. Des Weiteren liegt der Kreisbogensegmentmittelpunkt 15 im Wesentlichen auf einer gedachten Mittellinie, die im Wesentlichen durch das Distanzprofil 12 geht. Dagegen ist der Kreisbogensegmentmittelpunkt 16 im Wesentlichen auf einer gedachten Linie, die durch den Führungsstoß 7 geht, angeordnet. In der Montageplatte 13 ist zur Gewichtsreduzierung noch eine Ausnehmung 14 eingebracht.

Die vor beschriebene vertikale Führung 1 und seitliche Führung 2 in der Parkposition kann kostengünstig aus einzelnen Teilstücken hergestellt werden. Derartige Teilstücke, sowie die gesamte Führung, können aus Kunststoff oder Leichtmetall oder dergleichen hergestellt werden.

Ein weiteres bevorzugtes Ausführungsbeispiel für einen Wickel ist der Figur 3 zu entnehmen. Ausgehend von der vertikalen Führung 1 ist ein erstes Kreisbogensegment 3 vorhanden, welches über den Führungsstoß 7 mit der vertikalen Führung 1 zusammentrifft. Dieses erste Kreisbogensegment 3 weist einen Radius R1 auf, der auf einen Kreisbogensegmentmittelpunkt 24 bezogen ist. An dem Kreisbogensegment 3 schließt sich ein weiteres Kreisbogensegment 4 an, dessen Radius R2 auf einen Kreisbogensegmentmittelpunkt 25 bezogen ist. Über den Führungsstoß 9 schließt sich an das Kreisbogensegment 4 das Kreisbogensegment 5 an, dessen Radius R3 auf einen Kreisbogensegmentmittelpunkt 26 bezogen ist. Alle weiteren Kreisbogensegmente 20, 21, 22 und 23 schließen sich mit stets kleiner werdenden Radien an die bereits beschriebenen Kreisbogensegmente 3, 4, 5 an. Zwischen den einzelnen Kreisbogensegmenten 6, 20, 21, 22, 23 sind jeweils Führungsstöße 27, 28, 29 und 30 vorhanden. Auch bei den Kreisbogensegmenten 20, 21, 22, 23 wird wieder alternierend zu jedem Kreisbogensegment auf die Kreisbogensegmentmittelpunkte 24, 25, 26 mit den entsprechenden Radien abgestellt.

Um ein Zentrum 31 sind in Form eines gleichschenkeligen Dreiecks die Kreisbogensegmentmittelpunkte 24, 25 und 26 angeordnet. Zwischen den einzelnen Kreisbogensegmentmittelpunkten 24, 25, 26 ist eine Distanz S vorhanden. So sind auch bei diesem bevorzugten Ausführungsbeispiel der Figur 3 die einzelnen Kreisbogensegmente 3, 4, 5, 6, 20, 21, 22, 23 alternierend mit ihren entsprechenden unterschiedlichen Radien auf die Kreisbogensegmentmittelpunkte 24, 25, 26 nacheinander bezogen worden. So sind beispielsweise die Kreisbogensegmente 3, 6 und 22 mit ihren unterschiedlichen Radien auf den Kreisbogensegmentmittelpunkt 24 bezogen. Die Kreisbogensegmente 4, 20, 23 auf den Kreisbogensegmentmittelpunkt 25 und die Kreisbogensegmente 5, 21 auf den Kreisbogensegmentmittelpunkt 26 bezogen.

Bei diesem bevorzugten Ausführungsbeispiel wird deutlich, dass die einzelnen Kreisbogensegmente 3, 4, 5, 6, 20, 21, 22, 23 eine Längenerstreckung an ihrem Umfang aufweisen, welche im Wesentlichen bei 120° eines Kreisumfanges, bezogen auf den jeweiligen Kreisbogensegmentmittelpunkt 24, 25, 26 liegt. Es sind zwar durch die kleineren Kreisbogensegmente größere Montagearbeiten zu verrichten, doch sind die Übergänge an den Führungsstößen 7, 8, 9,10, 27, 28, 9, 30 sanfter, weil durch die unterschiedlichen Radien hier schwächere Wendepunkte in den Wickeln entstehen.

Neben der beschriebenen Verwendung von zwei distanzierten Kreisbogensegmentmittelpunkten 15,16 sowie in dem weiteren Ausführungsbeispiel von den Kreisbogensegmentmitteln 24, 25, 26 ist eine weitere höhere Anzahl von Kreisbogensegmentmittelpunkten möglich, was gleichzeitig zu einer Erhöhung der einzelnen Kreisbogensegmente zur Bildung eines Wickels führt.

In einer bevorzugten Ausführungsform können die Kreisbogensegmente aus einem im Wesentlichen C-förmigen Profil gemäß der Figur 4 bestehen. Ausgehend von einem Basisschenkel 32, in dem sich gleichzeitig Befestigungsaufnahmen 33 befinden, sind seitliche Begrenzungsschenkel 34 vorhanden. Die Begrenzungsschenkel 34 sind so nach innen zu einer Öffnung 37 gebogen, dass hier eine Achse oder ein Gleiter der einzelnen Sektionen hindurch in einen Führungsraum 36 eintreten kann. Innerhalb des Führungsraumes 36 befinden sich Laufflächen 35 für Rollen.

### Bezugszeichenliste

- 1: vertikale Führung
- 2: gebogene Führung
- 3: erstes Kreisbogensegment
- 4: zweites Kreisbogensegment
- 5: drittes Kreisbogensegment
- 6: viertes Kreisbogensegment
- 7: Führungsstoß
- 8: Führungsstoß
- 9: Führungsstoß
- 10: Führungsstoß
- 11: Befestigung
- 12: Distanzprofil
- 13: Montageplatte
- 14: Ausnehmung
- 15: Kreisbogensegmentmittelpunkt
- 16: Kreisbogensegmentmittelpunkt
- 17: Federeinheit
- 18: Sektionen
- 19: Zwischenraum
- 20: fünftes Kreisbogensegment
- 21: sechstes Kreisbogensegment
- 22: siebtes Kreisbogensegment
- 23: achtes Kreisbogensegment
- 24: Kreisbogensegmentmittelpunkt
- 25: Kreisbogensegmentmittelpunkt
- 26: Kreisbogensegmentmittelpunkt
- 27: Führungsstoß
- 28: Führungsstoß
- 29: Führungsstoß
- 30: Führungsstoß
- 31: Zentrum
- 32: Basisschenkel
- 33: Befestigungsaufnahme
- 34: Begrenzungsschenkel
- 35: Lauffläche
- 36: Führungsraum
- 37: Öffnung
- 38: Befestigung
- 39: Zargenholm
- 40: Distanz
- R1: Radius
- R2: Radius
- R3: Radius
- S: Distanz
- X: Distanz

## Patentansprüche

1. Sektionaltor, dessen Torblatt aus einzelnen, gelenkig miteinander verbunden Sektionen (18) besteht, die in seitlichen Führungen (1, 2) mittels Rollen oder Gleitelementen geführt werden, wobei die seitlichen Führungen (1) aus einem, im Wesentlichen vertikalen Verlauf, im sturzseitigen Bereich einen gebogenen Verlauf (2) als Wickellagen in eine Parkposition übergehen, wobei der gebogene Verlauf (2) der Führungen zwischen benachbarten Führungsabschnitten einen solchen Zwischenraum (19) aufweist, so dass die einzelnen Wickellagen der Sektionen (18) berührungslos mit Abstand in der Parkposition zueinander angeordnet sind, **dadurch gekennzeichnet, dass** der gebogene Verlauf (2) aus konzentrisch verlaufenden, einzelnen Kreisbogensegmenten (3, 4, 5, 6) besteht, die auf einer Montageplatte (13) befestigt sind und durch einen Stoss (7) an die vertikale seitliche Führung (1) angrenzen, und durch Führungsstöße (8, 9, 10) aneinandergrenzen, wobei ein erstes Kreisbogensegment (3) innerhalb des gebogenen Verlaufs (2) eine Längenerstreckung aufweist, die einem verkürzten Halbkreiskreisbogensegment entspricht und an einem ersten Führungsstoß (8) endet, und dass sich an den diesen ersten Führungsstoß (8) anschließende Kreisbogensegmente (4) und die sich daran anschließenden Kreisbogensegmente (5, 6) von Kreisbogensegment zu Kreisbogensegment in ihren jeweiligen Radien verjüngen, wobei die aufeinander folgenden Kreisbogensegmente (3, 4, 5, 6) alternierend zwei Mengen bilden, die jeweils auf zwei durch eine Distanz (X) beabstandete erste und zweite Kreisbogensegmentmittelpunkte (15, 16) so bezogen sind, dass der zweite Kreisbogensegmentmittelpunkt (16) auf die erste Menge Kreisbogensegmente (3, 5) und der erste Kreisbogensegmentmittelpunkt (15) auf auf die zweite Menge Kreisbogensegmente (4, 6) bezogen ist, wobei die Kreisbogensegmentmittelpunkte (15, 16) auf einer gedachten Linie liegen, die durch die Führungsstöße (8, 9, 10) geht, wobei gleichzeitig der erste Kreisbogensegmentmittelpunkt (15) im Wesentlichen auf einer gedachten Linie mit einem Distanzprofil (12) und der zweite Kreisbogensegmentmittelpunkt (16) im Wesentlichen auf einer gedachten Linie mit dem Stoss (7) an die seitliche vertikale Führung liegen.

2. Sektionaltor nach Anspruch 1, **dadurch gekennzeichnet, dass** die sich an das erste Kreisbogensegment (3) anschließenden Kreisbogensegmente (4, 5, 6) eine Längenerstreckung aufweisen, die im Wesentlichen jeweils einem Halbkreissegment entsprechen, wobei sich die Radien der aneinanderstoßenden Kreisbogensegmente (3, 4, 5, 6) stets um einen festen Betrag verkleinern, so dass insgesamt eine ineinander übergehende seitliche Führung als Wickel entsteht.

3. Sektionaltor, dessen Torblatt aus einzelnen, gelenkig miteinander verbundenen Sektionen (18) besteht, die in seitlichen Führungen (1) mittels Rollen oder Gleitelementen geführt werden, wobei die seitlichen Führungen (1) aus einem im Wesentlichen vertikalen Verlauf und im sturzzeitigen Bereich in einem gebogenen Verlauf (2) in eine Parkposition in Form von Wickellagen übergehen, wobei der gebogene Verlauf (2) der Führungen zwischen zwei benachbarten Führungsabschnitten einen so großen Zwischenraum (19) aufweist, dass die einzelnen Wickellagen der Sektionen (18) berührungslos mit Abstand in der Parkposition übereinander angeordnet sind, **dadurch gekennzeichnet, dass** der gebogene Verlauf (2) aus konzentrisch verlaufenden, einzelnen Kreisbogenabschnitten (3, 4, 5, 6, 20, 21, 22, 23) besteht, die auf einer Montageplatte (13) befestigt sind und durch Führungsstöße ( 8, 9, 10, 27, 28, 29, 30) aneinander stoßen, wobei die jeweiligen Radien aneinander stoßen, wobei die jeweiligen Radien der Kreisbogensegmente (3, 4, 5, 6, 20, 21, 22, 23) sich von Kreisbogensegment zu Kreisbogensegment verjüngen, wobei die aufeinander folgenden Kreisbogensegmente (3, 4, 5, 6, 20, 21, 22, 23) alternierend auf mindestens drei auf jeweils durch eine Distanz (S) beabstandeten Kreisbogensegmentmittelpunkte (24, 25, 26) bezogen sind, die ein gleichschenkeliges Dreieck um ein Zentrum (31) des Wickels ausbilden.

4. Sektionaltor nach Anspruch 3, **dadurch gekennzeichnet, dass** die Kreisbogensegmentmittelpunkte (24, 26) durch die Distanz (S) auf einer waagerechten Linie liegen, die durch den Führungsstoß (7) geht, und dass das Kreisbogensegment (3) in einem Radius (R1) von dem Kreisbogensegmentmittelpunkt (24) und das Kreisbogensegment (4) in einem Radius (R2) von dem Kreisbogensegmentmittelpunkt (25) und das Kreisbogensegment (5) in einem Radius (R3) von dem Kreisbogensegmentmittelpunkt (26) sich erstreckt, wobei die Kreisbogensegmente (3, 4, 5, 6, 20, 21, 22, 23) eine Kreisbogenabschnittserstreckung an ihrem Umfang von im Wesentlichen 120° aufweisen.

5. Sektionaltor nach einem der vorhergehenden Ansprüche, **dadurch gekennzeichnet, dass** die die Führungen (1, 2) bildenden Kreisbogenabschnitte (3, 4, 5, 6, 20, 21, 22, 23) im Querschnitt im Wesentlichen aus einem C-förmigen Profil bestehen, das einen Basisschenkel (32) mit Befestigungsaufnahmen (33) zur Befestigung auf der Montageplatte (13) aufweist.

6. Sektionaltor nach den Ansprüchen 1 oder 2, **dadurch gekennzeichnet, dass** die Führungen (1, 2) aus Leichtmetall bestehen.

7. Sektionaltor nach den Ansprüchen 1 oder 2, **dadurch gekennzeichnet, dass** das Torblatt mit den gelenkig miteinander verbundenen Sektionen mit einer Gewichtsausgleichsvorrichtung (17) ausgestattet ist.

8. Sektionaltor nach den vorhergehenden Ansprüchen, **dadurch gekennzeichnet, dass** das Torblatt mit den gelenkig miteinander verbundenen Sektionen (18) manuell oder motorisch betätigbar ist.

## Claims

1. A sectional gate, the gate leaf thereof consisting of individual sections (18) which are articulately connected to each other and are guided in lateral guides (1, 2) by means of rollers or sliding elements, wherein the lateral guides (1) from an essentially vertical course transition to a curved course (2) in the overhead area as wound-up layers into a parking position, wherein the curved course (2) of the guides between neighbouring guiding portions includes such an interstice (19) that the individual wound-up layers of sections (18) are disposed with regard to each other at a distance in a parking position without contacting each other, **characterized in that** the curved extension (2) consists of individual circular arc segments (3, 4, 5, 6) concentrically extending to each other, which are attached to a mounting plate (13), and by means of a butt joint (7), border the lateral vertical guide (1), and by means of guided butt joints (8, 9, 10), they border each other, wherein a first circular arc segment (3) within the curved course (2) includes a longitudinal extension which corresponds to a shortened half-circular arc segment and ends at a first guided butt joint (8), and **in that** circular arc segments (4) connecting to said guided butt joint (8) and circular arc segments (5, 6) connecting thereto, have radii which taper from circular arc segment to circular arc segment, wherein the successive circular arc segments (3, 4, 5, 6) in an alternating manner form two sets, which respectively depend upon a first and second circular arc segment centre points (15, 16) spaced apart by a distance (X) in such a way that the second circular arc segment centre point (16) is associated to the first set of circular arc segments (3,5) and the first circular arc segment centre point (15) is associated to the second set of circular arc segments (4, 6), wherein the circular arc segment centre points (15, 16) are located on an imaginary line, which passes through the guided butt joints (8, 9, 10), wherein simultaneously the first circular arc segment centre point (15) is essentially located on an imaginary line with a spacer profile (12) and the second circular arc segment centre point (16) is located essentially on an imaginary line with the butt joint (7) at the lateral vertical guide.

2. The sectional gate according to claim 1, **characterized in that** the circular arc segments (4, 5, and 6) connecting to the first circular arc segment (3) have a longitudinal extension which essentially and respectively correspond to a semicircular segment, wherein the radii of the abutting circular arc segments (3, 4, 5, 6) steadily decrease by a fixed amount, such that altogether a transitioning lateral guide is created for the roll.

3. The sectional gate, the gate leaf thereof consisting of individual sections (18) which are articulately connected to each other and are guided in lateral guides (1) by means of rollers or guiding elements, wherein the lateral guides (1) from an essentially vertical course and, in the overhead area, in a curved course (2) transition into a parking position in the shape of wound-up layers, wherein the curved course (2) of the guides between two neighbouring guiding portions include such a large interstice (19), that the individual wound-up layers of the sections (18) are disposed at a distance with regard to each other one above the other in the parking position and without contacting each other, **characterized in that** the curved course (2) consists of concentrically extending individual circular arc portions (3, 4, 5, 6, 20, 21, 22, 23), which are mounted to a mounting plate (13) and abut against each other by means of guided butt joints (8, 9, 10, 27, 28, 29, 30), wherein the respective radii adjoin each other, wherein the respective radii of the circular arc segments (3, 4, 5, 6, 20, 21, 22, 23) become smaller from circular arc segment to circular arc segment, wherein the successive circular arc segments (3, 4, 5, 6, 20, 21, 22, 23) in an alternating manner depend upon at least three circular arc segment centre points (24, 25, 26) which are spaced apart by a distance (S) and form an isosceles triangle about a centre (31) of the roll.

4. The sectional gate according to claim 3, **characterized in that** the circular arc segment centre points (24, 26) are located on a horizontal line spaced apart by the distance (S) which line passes through the guided butt joint (7), and **in that** the circular arc segment (3) extends at a radius (R1) from the circular arc segment centre point (24) and the circular arc segment (4) extends at a radius (R2) from the circular arc segment centre point (25), and the circular arc segment (5) extends at a radius (R3) from the circular arc segment centre point (26), wherein the circular arc segments (3, 4, 5, 6, 20, 21, 22, 23) include a circular arc portion extension at their circumference of essentially 120°.

5. The sectional gate according to any of the preceding claims, **characterized in that** the cross-section of the circular arc portions (3, 4, 5, 6, 20, 21, 22, 23) forming the guides (1, 2) essentially consists of a C-shaped profile, which includes a basic branch (32) with attachment receptions (33) for the attachment on the mounting plate (13).

6. The sectional gate according to the claims 1 or 2, **characterized in that** the guides (1, 2) consist of light metal.

7. The sectional gate according to the claims 1 or 2, **characterized in that** the gate leaf having the sections that are articulately connected to each other is equipped with a weight compensating apparatus (17).

8. The sectional gate according to any of the preceding claims, **characterized in that** the gate leaf having the sections (18) that are articulately connected to each other is manually operable or operable by motor.

## Revendications

1. Porte sectionnelle, dont le vantail de porte est composé de sections individuelles (18) interconnectées entre-elles de façon articulée, qui sont guidées dans des guidages latéraux (1, 2) au moyen de galets ou d'éléments coulissants, les guidages latéraux (1) se transformant d'une course essentiellement verticale, dans la partie du côté linteau, à une course courbée (2) en couches d'enroulement en une position de stationnement, la course courbée (2) des guidages entre des portions de guidages avoisinantes présentant un tel espacement (19) que, dans la position de stationnement, les couches d'enroulement individuelles des sections (18) sont aménagées à une distance les unes par rapport aux autres sans se contacter, **caractérisée en ce que** la course courbée (2) est composée de segments d'arc de cercle individuels (3, 4, 5, 6) s'étendant de façon concentrique qui sont affixés sur une plaque de montage (13) et sont adjacents au guidage latéral vertical (1) par l'intermédiaire d'une jointure (7) et sont adjacents les uns aux autres par l'intermédiaire de jointures de guidage (8, 9, 10), un premier segment d'arc de cercle (3) au sein de la course courbée (2) présentant une extension longitudinale qui correspond à un segment d'arc de demi-cercle raccourci et se termine à une première jointure de guidage (8), et **en ce que** le segment d'arc de cercle (4) se raccordant à cette première jointure de guidage (8) et les rayons des segments d'arc de cercle (5, 6) se raccordant au dernier diminuent de segment d'arc de cercle à segment d'arc de cercle, les segments d'arc de cercle successifs (3, 4, 5, 6) de façon alternée formant deux ensembles qui se rapportent respectivement à deux premier et second centres de segment d'arc de cercle (15, 16) espacés par une distance (X) de telle manière que le second centre de segment d'arc de cercle (16) se rapporte au premier ensemble de segments d'arc de cercle (3, 5) et le premier centre de segment d'arc de cercle (15) se rapporte au deuxième ensemble de segments d'arc de cercle (4, 6), les centres de segment d'arc de cercle (15, 16) se situant sur une ligne imaginaire qui passe à travers les jointures de guidage (8, 9, 10), le premier centre de segment d'arc de cercle (15) se situant simultanément et essentiellement sur une ligne imaginaire avec un profilé de distance (12) et le deuxième centre de segment d'arc de cercle (16) se situant sur une ligne imaginaire avec la jointure (7) au guidage latéral vertical.

2. Porte sectionnelle selon la revendication 1, **caractérisée en ce que** les segments d'arc de cercle (4, 5, 6) se raccordant au premier segment d'arc de cercle (3) présentent une extension longitudinale qui correspond essentiellement et respectivement à un segment de demi-cercle, les rayons des segments d'arc de cercle (3, 4, 5, 6) bout à bout diminuent continuellement de façon à ce qu'en fin de compte un guidage latéral communiquant est réalisé comme enroulement.

3. Porte sectionnelle, dont le vantail de porte est composé de sections individuelles (18) interconnectées entre-elles de façon articulée, qui sont guidées dans des guidages latéraux (1) au moyen de galets ou d'éléments coulissants, les guidages latéraux (1) se transformant d'une course essentiellement verticale, dans la partie du côté linteau, à une course courbée (2) en couches d'enroulement en la position de stationnement, la course courbée (2) des guidages entre deux portions de guidages avoisinantes présentant un tel espacement (19) que, dans la position de stationnement, les couches d'enroulement individuelles des sections (18) sont aménagées à une distance les unes par rapport aux autres sans se contacter, **caractérisée en ce que** la course courbée (2) est composée de segments d'arc de cercle (3, 4, 5, 6, 20, 21, 22, 23) s'étendant de façon concentrique, qui sont affixés sur une plaque de montage (13) et s'aboutent par des jointures de guidage (8, 9, 10, 27, 28, 29, 30), les rayons respectifs s'aboutent, les rayons respectifs des segments d'arc de cercle (3, 4, 5, 6, 20, 21, 22, 23) diminuant de segment d'arc de cercle à segment d'arc de cercle, les segments d'arc de cercle successifs (3, 4, 5, 6, 20, 21, 22, 23) se rapportant de façon alternée à au moins trois centres de segment d'arc de cercle (24, 25, 26) respectivement espacés par une distance (S) qui forment un triangle isocèle autour d'un centre (31) de l'enroulement.

4. Porte sectionnelle selon la revendication 3, **caractérisée en ce que**, par l'intermédiaire de la distance (S), les centres de segment d'arc de cercle (24, 26) se situent sur une ligne horizontale qui passe à travers la jointure de guidage (7) et **en ce que** le segment d'arc de cercle (3) s'étend à un rayon (R1) depuis le centre de segment d'arc de cercle (24) et le segment d'arc de cercle (4) s'étend à un rayon (R2) depuis le centre segment d'arc de cercle (25) et le segment d'arc de cercle (5) s'étend à un rayon (R3) depuis le centre de segment d'arc de cercle (26), les segments d'arc de cercle (3, 4, 5, 6, 20, 21, 22, 23) présentant une extension de portion d'arc de cercle d'essentiellement 120° à leur circonférence.

5. Porte sectionnelle selon l'une des revendications précédentes, **caractérisée en ce que** les portions d'arc de cercle (3, 4, 5, 6, 20, 21, 22, 23) formant les guidages (1, 2) sont essentiellement composées en coupe transversale d'un profilé en forme de C qui présente une branche de base (32) avec des réceptions de fixation (33) pour la fixation sur la plaque de montage (13).

6. Porte sectionnelle selon les revendications 1 ou 2, **caractérisée en ce que** les guidages (1, 2) sont faits de métal léger. _

7. Porte sectionnelle selon les revendications 1 ou 2, **caractérisée en ce que** le vantail de porte avec les sections interconnectées de façon articulée est équipé d'un dispositif de compensation par poids (17).

8. Porte sectionnelle selon les revendications précédentes, **caractérisée en ce que** le vantail de porte avec les sections interconnectées de façon articulée (18) est actionnable de façon manuelle ou par moteur.
